# EUROPÄISCHE PATENTSCHRIFT

(11) **EP 1 122 082 B1**
(45) Veröffentlichungstag und Bekanntmachung des Hinweises auf die Patenterteilung: **19.05.2004**
(21) Anmeldenummer: 00128337.3
(22) Anmeldetag: 22.12.2000
(51) Int. Cl.: B41M 1/14, B41C 1/10, B41F 27/12, B41N 3/00, B41C 1/12

(54) **Verfahren zur Herstellung eines Mehrfarbendruckes**
Method for preparing multicolour prints
Méthode pour la fabrication d' épreuves polychromes

(30) Priorität: 02.02.2000 DE 10004573
(43) Veröffentlichungstag der Anmeldung: 08.08.2001
(73) Patentinhaber: Koenig & Bauer Aktiengesellschaft, 97080 Würzburg (DE)
(72) Erfinder: Jentzsch, Arndt, 01640 Coswig (DE)

(56) Entgegenhaltungen:
- DE-A- 2 639 993
- DE-A- 19 508 842

## Beschreibung

Die Erfindung betrifft ein Verfahren zur Herstellung eines Mehrfarbendruckes mittels digital bebilderter Druckplatten.

Derzeit erfolgt die direkte Bebilderung der Druckformen aus dem digitalen Datenbestand der Druckvorstufe, dem Prepress-Bereich, mittels dreier Systeme (Teschner, Offsetdrucktechnik, 1995, Fachschriftenverlag)
- Übertragen sämtlicher digitaler Bilddaten für alle Druckfarben auf einzelne Druckplatten außerhalb der Druckmaschine = Computer-to-plate,
- Übertragen sämtlicher digitaler Bilddaten für alle Druckfarben auf mehrere Druckplatten gleichzeitig in der Druckmaschine = Computer-to-press,
- Übertragen sämtlicher digitaler Bilddaten für alle Druckfarben auf immer wieder beschreibbare Druckformzylinder (Bildträgertrommeln) in der Druckmaschine = Computerto-print.

DE-A-195 08 842 beschreibt ein Verfahren zur Herstellung eines Mehrfarbendruckes mittels digital bebilderter/beschriebener Druckplatten. Bei DE-A-195 08 842 wird jeder Farbauszug eines Druckbildes auf je eine Transferfolie übertragen, die Transferfolien auf dem Bogenweg zu den jeweiligen Druckwerken und weiter bis zur Auslage transportiert und jeder Farbauszug des Druckbildes über ein Medium von der Transferfolie auf die jeweilige Druckplatte übertragen.

DE-A-26 39 993 beschreibt eine Offsetdruckmaschine mit den Baugruppen Farbwerk, Feuchtwerk und Druckwerk. Die Oberfläche des Druckzylinders nach vollzogenem Abdruck wird neutralisiert und eine neue Aufbereitung der Druckplatte in der Maschine erfolgt.

Während bei den beiden erstgenannten Systemen Wegwerfdruckplatten, d.h. keine wiederverwendbaren Druckplatten verwendet werden, werden bei dem dritten System keine Druckplatten verwendet, es erfolgt eine Bebilderung des Druckformzylinders.
Nachteilig ist dabei, dass keines der drei Systeme eine wirtschaftliche Lösung insbesondere für den großformatigen Mehrfarbendruck bietet.

Aufgabe der Erfindung ist die Schaffung eines Verfahrens, welches eine wirtschaftliche Lösung für den Mehrfarbendruck darstellt, insbesondere im Großformat.

Erfindungsgemäß wird die Aufgabe durch die Kennzeichen der Patentansprüche gelöst.

Nachfolgend wird die erfinderische Lösung an einem Ausführungsbeispiel näher erläutert. Nach Beendigung der Herstellung eines Mehrfarbendruckes in einer Druckmaschine werden die ausgedruckten Druckplatten von den Druckformzylindern, auf denen diese aufgespannt sind, entfernt. Dies erfolgt zweckmäßigerweise mit Plattenwechselautomaten mit denen die ausgedruckten Druckplatten von den Druckformzylindern entfernt und neue Druckplatten den Druckformzylindern zugeführt werden.
Die ausgedruckten Druckplatten werden nunmehr einer Einrichtung zur Neutralisierung zugeführt und neutralisiert. Unter Neutralisierung wird dabei verstanden, dass das Druckbild von den Druckplatten entfernt wird. Dies erfolgt auf chemischen, mechanischen oder thermischen Wege, vorzugsweise mit Lasertechnik. Mit der Neutralisierung wird eine nahezu gleiche Oberflächenspannung erreicht.
Danach wird die neutralisierte Druckplatte erneut bebildert/beschrieben. Dies erfolgt einmal direkt beispielsweise mittels Tintenstrahldrucker oder Transferband und zum anderen über eine vorgeschaltete Beschichtung der Druckplatte (Lack und Fotosensorik oder Thermoschicht). Dieses Bebildern/Beschreiben erfolgt auf digitalem Weg aus digitalen Datensätzen (CtP).
Um die Passfähigkeit der Druckplatten auf den Druckformzylinder zu gewährleisten muss die Druckplatte im Belichtungsaggregat mit dem druckplatteneigenen Passsystem oder mit einem in Referenz zum Druckplattenpasssystem stehenden zweiten Passsystem fixiert werden, wobei das Passsystem formstabil ausgebildet sein muss.
Nach dem Beschreiben/Bebildern einschließlich Entwickeln werden die Druckplatten wieder dem Druckformzylinder zugeführt, vorzugsweise mittels Plattenwechselautomat.
Die für dieses Verfahren verwendete Druckplatte ist vorzugsweise aus Edelstahl, formstabil und tellerfrei, die weitere für den Offset bekannte Oberflächenveredlungen haben kann (z.B. Chromschicht).

## Patentansprüche

1. Verfahren zur Herstellung eines Mehrfarbendruckes mittels digital bebilderter/beschriebener Druckplatten, mit den Merkmalen, dass
• die in einer Druckmaschine ausgedruckten Druckplatten von Druckformzylindern entfernt, einer Einrichtung zum Neutralisieren zugeführt und neutralisiert,
• die neutralisierten Druckplatten beschichtet,
• die beschichteten Druckplatten in einem Belichtungs- und Entwicklungsaggregat passergerecht fixiert, belichtet und entwickelt und
• die bebilderten Druckplatten erneut auf die Druckformzylinder aufgebracht werden.

2. Verfahren zur Herstellung eines Mehrfarbendruckes mittels digital bebilderter/beschriebener Druckplatten, mit den Merkmalen, dass
• die in einer Druckmaschine ausgedruckten Druckplatten von Druckformzylindern entfernt, einer Einrichtung zum Neutralisieren zugeführt und neutralisiert,
• die neutralisierten Druckplatten in einem Belichtungs- und Entwicklungsaggregat passergerecht fixiert, belichtet und entwickelt und
• die bebilderten Druckplatten erneut auf die Druckformzylinder aufgebracht werden.

3. Verfahren zur Herstellung eines Mehrfarbendruckes nach Anspruch 1 oder 2, **dadurch gekennzeichnet, dass** die Druckplatte in dem Belichtungs- und Entwicklungsaggregat mit dem druckplatteneigenen Passsystem fixiert wird.

4. Verfahren zur Herstellung eines Mehrfarbendruckes nach Anspruch 1 oder 2, **dadurch gekennzeichnet, dass** das Entfernen und Aufbringen der Druckplatten von und auf dem Druckformzylinder mittels Plattenwechselautomaten durchgeführt wird.

5. Verfahren zur Herstellung eines Mehrfarbendruckes nach Anspruch 1 oder 2, **dadurch gekennzeichnet, dass** die Neutralisierung mittels Lasertechnik durchgeführt wird.

6. Verfahren zur Herstellung eines Mehrfarbendruckes nach Anspruch 1, **dadurch gekennzeichnet, dass** die Druckplatte in dem Belichtungs- und Entwicklungsaggregat mit einem in Referenz zum Druckplattenpasssystem stehenden zweiten Passsystem fixiert wird.

## Claims

1. Method of producing a multi-colour print by means of digitally imaged/written printing plates, with the features that
- the printing plates printed out in a printing machine are removed from printing forme cylinders, fed to a device for neutralising and neutralised,
- the neutralised printing plates are coated,
- the coated printing plates are fixed correct in registration, exposed and developed in an exposure and developing unit and
- the imaged printing plates are mounted again on the printing forme cylinder.

2. Method of producing a multi-colour print by means of digitally imaged/written printing plates, with the features that
- the printing plates printed out in a printing machine are removed from printing forme cylinders, fed to a device for neutralising and neutralised,
- the neutralised printing plates are fixed correct in registration, exposed and developed in an exposure and developing unit and
- the imaged printing plates are mounted again on the printing forme cylinder.

3. Method of producing a multi-colour print according to claim 1 or 2, **characterised in that** the printing plate is fixed in the exposure and developing unit by a registration system intrinsic to the printing plate.

4. Method of producing a multi-colour print according to claim 1 or 2, **characterised in that** the removal and mounting of the printing plates from and on the printing forme cylinder is carried out by means of automatic plate change machines.

5. Method of producing a multi-colour print according to claim 1 or 2, **characterised in that** the neutralisation is carried out by means of laser.

6. Method of producing a multi-colour print according to claim 1, **characterised in that** the printing plate is fixed in the exposure and developing unit by a second registration system standing in reference to the printing plate registration system.

## Revendications

1. Procédé de fabrication d'une impression polychrome au moyen de planches d'impression illustrées/décrites numériquement,
**caractérisé en ce que**
- les planches d'impression imprimées dans une machine à imprimer sont retirées des cylindres d'impression, sont associées à un dispositif de neutralisation puis sont neutralisées,
- les planches d'impression neutralisées sont revêtues,
- les planches d'impression revêtues sont fixées, exposées et développées pour le repérage dans un organe d'exposition et de développement et
- les planches d'impression illustrées sont à nouveau appliquées sur les cylindres d'impression.

2. Procédé de fabrication d'une impression polychrome au moyen de planches d'impression illustrées/décrites numériquement,
**caractérisé en ce que**
- les planches d'impression imprimées dans une machine à imprimer sont retirées des cylindres d'impression, sont associées à un dispositif de neutralisation puis sont neutralisées,
- les planches d'impression neutralisées sont fixées, exposées et développées pour le repérage dans un organe d'exposition et de développement et
- les planches d'impression illustrées sont à nouveau appliquées sur les cylindres d'impression.

3. Procédé de fabrication d'une impression polychrome selon la revendication 1 ou 2,
**caractérisé en ce que**
la planche d'impression est fixée dans l'organe d'exposition et de développement avec le système de repérage propre aux planches d'impression.

4. Procédé de fabrication d'une impression polychrome selon la revendication 1 ou 2,
**caractérisé en ce que**
le retrait et l'application des planches d'impression de et sur le cylindre d'impression sont réalisés au moyen d'un automate de remplacement des planches.

5. Procédé de fabrication d'une impression polychrome selon la revendication 1 ou 2,
**caractérisé en ce que**
la neutralisation est réalisée au moyen d'une technique laser.

6. Procédé de fabrication d'une impression polychrome selon la revendication 1,
**caractérisé en ce que**
la planche d'impression est fixée dans l'organe d'exposition et de développement avec un deuxième système de repérage ayant pour référence le système de repérage des planches d'impression.
